# FASCICULE DE BREVET EUROPEEN

(11) **EP 0 563 072 B1**
(45) Date de publication et mention de la délivrance du brevet: **10.08.1994**
(21) Numéro de dépôt: 91920755.5
(22) Date de dépôt: 11.12.1991
(51) Int. Cl.: B22D 41/56

(54) **DISPOSITIF D'AMENEE ET D'ECHANGE D'UN TUBE DE COULEE**
VORRICHTUNG ZUR HERANFÜHRUNG UND ZUM AUSTAUSCH EINES GIESSROHRES
DEVICE FOR SUPPLYING AND REPLACING A POURING NOZZLE

(30) Priorité: 19.12.1990 BE 9001227
(43) Date de publication de la demande: 06.10.1993
(73) Titulaire: INTERNATIONAL INDUSTRIAL ENGINEERING S.A., B-1420 Braine l'Alleud (BE)
(72) Inventeur: SZADKOWSKI, Stanislav, CH-1723 Marly (CH)
(74) Mandataire: Vanderperre, Robert
(86) Numéro de dépôt international: BE9100088
(87) Numéro de publication internationale: WO9211105

(56) Documents cités:
- EP-A- 0 192 019
- US-A- 3 709 411
- US-A- 4 667 938

## Description

La présente invention est relative à un dispositif d'amenée et d'échange d'un tube de coulée pour récipient de coulée de métal par le bas, ayant une paroi de fond garnie d'une brique de siège et d'une busette interne en matériau réfractaire, dispositif dans lequel un tube de coulée, ou une plaque de fin de coulée rapporté(e) à une bride supérieure, est monté(e) sur des guides aptes à transmettre un effort de poussée vers le haut et à guider leur déplacement depuis une position de chargement vers une position de service ou d'obturation dans l'axe du trou de coulée du récipient et de la position de service vers une position de dégagement , de manière à permettre l'échange du tube sans soulever le récipient.

Elle trouve sa principale application en sidérurgie dans les installations de coulée continue, par exemple dans un répartiteur de coulée continue obturé à l'aide d'une quenouille. Le fond d'un tel récipient comporte généralement une brique de siège dans laquelle est logée une busette interne délimitant un trou de coulée par lequel l'acier en fusion contenu dans le récipient s'écoule de façon continue dans une lingotière de coulée.

Par le document EP-A-0192019, sur lequel le préambule de la revendication 1 est basé, on connaît un dispositif d'amenée et d'échange d'un tube de coulée dans lequel une bride supérieure en matériau réfractaire d'un tube de coulée est amené à coulisser, sous l'action d'un double vérin pneumatique, le long d'une plaque de référence, de manière à glisser le long de celle-ci depuis une position de chargement jusqu'à une position de service dans l'alignement de l'axe du trou de coulée. Des rails-guides appliquent la bride supérieure du tube contre la plaque de référence sous l'effet d'une poussée vers le haut transmise par une première extrémité de leviers sur lesquels agissent vers le bas, à une extrémité opposée, des ressorts hélicoïdaux prenant appui sur le bâti du dispositif d'amenée et d'échange.

Les rails-guides sont parallèles entre eux et forment à l'entrée un plan légèrement incliné d'un angle pouvant être compris entre 2 et 10° par rapport au plan de référence.

L'inclinaison des rails-guides par rapport au plan de référence de la plaque supérieure permet d'obtenir un serrage progressif de la plaque mobile rapportée au tube de coulée, lorsqu'on amène celui-ci dans l'alignement de l'orifice de coulée.

L'étanchéité entre la plaque de référence et la bride supérieure du tube de coulée en position de chargement est assurée à l'aide d'un culbuteur décrit dans la demande EP-A- 0478596. Ce culbuteur confère à la bride supérieure un mouvement de basculement autour d'une arête frontale horizontale de la bride supérieure lorsque celle-ci s'engage dans la zone d'étanchéité entourant le trou de coulée, de manière à rendre la bride supérieure strictement parallèle à la face inférieure de la plaque de référence.

Dans les dispositifs décrits dans les documents cités ci-avant, la plaque de référence et la busette interne constituent deux pièces distinctes jointives montées séparément dans le canal de coulée. La plaque de référence est verrouillée dans le bâti du dispositif d'amenée et d'échange d'un tube de coulée avant que celui-ci ne soit posé sous le conteneur métallurgique. Le verrouillage s'effectue sous la pression exercée sur la face inférieure de la plaque de référence par un système de leviers par l'intermédiaire de la bride supérieure du tube, de manière à appliquer fermement sa face supérieure parfaitement plane sur la face inférieure de la plaque de référence.

Le montage d'un dispositif d'amenée et d'échange d'un tube de coulée, contre le fond du conteneur, s'effectue en posant le dispositif contre le fond du conteneur et en le fixant à l'aide de boulons à oeillet engagés dans des pattes d'ancrage fixées au conteneur ou des boulons et douilles de centrage.

Au moment du montage, le dispositif d'amenée et d'échange ne porte pas encore la busette interne mais le fond du conteneur est équipé d'une brique de siège.

Après avoir monté la machine sous le répartiteur, on pose la busette interne de l'intérieur du conteneur métallurgique, au travers de l'ouverture dans la brique de siège, sur la plaque de référence, au droit de la rainure annulaire laissée à nu par l'ouverture centrale dans la plaque supérieure du dispositif d'amenée et d'échange fixé sous le conteneur.

A cet effet, l'extrémité inférieure de la busette interne est munie d'une lèvre circonférentielle que l'on pose dans la rainure annulaire éventuellement recouverte d'un liant non encore pris.

Lorsque le liant se durcit, il se forme entre la lèvre de la busette interne et la rainure de la plaque de référence un joint d'étanchéité qui empêche la pénétration d'air dans le canal de coulée et l'infiltration d'acier dans la rainure annulaire.

Etant donné que ce joint est soumis à des sollicitations thermiques considérables, il constitue le point faible de l'ensemble du système réfractaire.

La présente invention vise à remédier à cet inconvénient. Elle propose un dispositif d'amenée et d'échange d'un tube de coulée analogue à celui décrit dans le premier paragraphe du présent mémoire. Ce dispositif est caractérisé en ce qu'il comprend un siège formé de deux réglettes fixes strictement rectilignes et parallèles entre elles, lequel siège est destiné à recevoir la face inférieure plane d'une plaque de référence et à recevoir de part et d'autre de celle-ci, des portions de plaques destinées à servir de prolongements de la plaque de référence.

Selon une particularité de l'invention, la plaque de référence a une longueur et une largeur supérieures à celles de la bride supérieure d'un tube de coulée.

Selon un développement de l'invention, la plaque de référence est une bride de la busette interne débordant du trou de coulée.

Dans une forme de réalisation particulière, le dispositif d'amenée et d'échange comporte un cadre en forme de U, constitué de deux pattes que l'on engage dans des étriers disposés dans un même plan vertical parallèle à la direction de déplacement du tube de coulée et que l'on verrouille en serrant la base du U reliant les deux pattes, contre le bâti du dispositif à l'aide de deux boulons à oeillet munis de cartouches à ressort engagés dans des échancrures de fixation.

Le dispositif d'amenée et d'échange d'un tube de coulée suivant la présente invention se distingue du dispositif décrit dans le premier paragraphe du présent mémoire par le fait que la busette interne solidaire de la plaque de référence est montée dans le dispositif avant sa fixation sur le fond du conteneur métallurgique. Le verrouillage de la plaque de référence s'effectue sous la pression exercée sur sa face supérieure par des épaulements du cadre que l'on rabat autour d'un axe parallèle à la direction de déplacement du tube de coulée, de manière à appliquer fermement la face inférieure parfaitement plane de la plaque de référence sur le siège constitué de deux réglettes parfaitement droites et parallèles.

Les pattes du cadre sont pourvues de raidisseurs. Elles transmettent une poussée vers le bas, au droit d'épaulements, sur la face supérieure de la bride de la busette interne qui déborde du trou de coulée.

La face inférieure parfaitement plane de la bride de la busette interne débordante repose sur le siège du dispositif d'amenée et d'échange, siège constitué de deux réglettes parfaitement rectilignes et parallèles. Sur ces deux réglettes sont fixées de part et d'autre du siège réservé à la plaque de référence, les portions de plaque destinées à servir de prolongements de la plaque de référence.

Le montage du dispositif contre le fond du conteneur métallurgique est semblable à celui décrit dans le premier paragraphe avec cette particularité qu'au moment du montage le dispositif est équipé de la busette interne et le fond du conteneur ne comporte pas de brique de siège.

D'autres particularités et détails de l'invention apparaîtront au cours de la description détaillée suivante d'une forme de réalisation préférée de l'invention illustrée par les dessins ci-joints.

Dans ces dessins :
- la figure 1 est une vue en élévation latérale partiellement arrachée d'un dispositif d'amenée et d'échange d'un tube de coulée selon l'invention;
- la figure 2 est une vue en coupe selon la ligne II-II de la figure 1 du dispositif montré dans la figure 1;
- la figure 3 est une vue en plan du dispositif montré dans les figures 1 et 2;
- la figure 4 est une vue en plan du siège ménagé dans le dispositif selon l'invention;
- la figure 5 est une vue d'ensemble du dispositif selon l'invention monté en dessous d'un conteneur, et
- les figures 6 et 7 sont des vues éclatées d'un dispositif d'amenée et d'échange d'un tube de coulée illustrant le montage de celui-ci.

Dans ces figures, les mêmes signes de référence désignent des éléments identiques et/ou analogues.

Comme illustré à la figure 1, un dispositif d'amenée et d'échange 1 d'un tube de coulée 2 comprend un châssis 3 sur lequel est montée une plaque de base 4 munie, en regard du trou de coulée 5, d'une fenêtre carrée 6 et d'un cadre 7 en forme de U. Le cadre 7 comprend deux pattes parallèles 8 que l'on introduit dans des étriers 9 fixés sur la plaque 4, dans un même plan vertical parallèle à la direction de déplacement du tube de coulée 2 le long de rails-guides 10. Les pattes 8 sont renforcées par des raidisseurs 34.

Le cadre 7 est rabattable vers le haut et peut pivoter autour des étriers 9 formant charnières. Il est destiné à verrouiller une plaque de référence, en particulier une bride 11 d'une busette interne 12, laquelle bride déborde du trou de coulée 5. La bride 11 ou plaque de référence est appliquée vers le bas contre un siège ménagé dans le dispositif d'amenée et d'échange 1 d'un tube de coulée 2. Ce siège est formé de deux réglettes 15 et 16 fixes, strictement rectilignes et parallèles entre elles. (Figure 4)

Sur les réglettes 15 et 16 sont fixées, de part et d'autre du siège réservé à la bride 11 de la busette interne 12, des portions de plaque de glissement 17, 18 destinées à servir de prolongements de la plaque de référence.

Un tube de coulée initial, ou un tube de coulée de remplacement, ou encore une plaque de fin de coulée, chacun d'eux étant rapporté à une bride supérieure 37, est monté coulissant sur des rails-guides 10 et des portions de rails portées par des leviers 35 aptes à transmettre auxdites portions de rails un effort de poussée vers le haut exercé sur les leviers par des ressorts 36 (Figure 2). Les rails-guides déterminent la trajectoire des tubes de coulée 2, 2′ mus sous l'action de vérins pneumatiques 29, 30 dans une direction perpendiculaire à l'axe (I,I′) du trou de coulée 5, depuis une position de chargement vers une position de service ou d'obturation dans l'axe (I,I′) du trou de coulée 5 et de la position de service vers une position de dégagement, de manière à permettre l'échange du tube 2 sans soulever le récipient ou conteneur 19. (Figure 3)

De manière connue, les brides supérieures 37 des tubes de coulée sont déplacées en translation le long de la plaque de référence par une paire de vérins pneumatiques 29 et 30 disposés parallèlement l'un à l'autre, afin de fournir la force nécessaire pour permettre un chargement rapide du tube de coulée 2 en utilisant au mieux le faible espace disponible en hauteur. Les tiges 27 et 28 des vérins 29 et 30 sont reliées entre elles par un châssis mobile 33 portant un bras-pousseur 25 escamotable.

La busette interne 12 est montée sur le dispositif d'amenée et d'échange avant que celui-ci ne soit monté de manière détachable sous un conteneur 19. En fait la bride 11 de la busette interne 12 est encastrée dans la fenêtre 6 prévue dans la plaque de base 4 portée par le châssis 3 du dispositif d'amenée et d'échange et repose par sa face inférieure strictement plane sur les deux réglettes 15, 16 strictement rectilignes et parallèles de manière à former un plan de référence.

Un cadre 7 rabattable permet de verrouiller la bride 11 de la busette interne 12 dans la fenêtre 6 de la tablette de base 4, par l'application d'une poussée vers le bas, au moyen d'épaulements 24 agissant sur la face supérieure de la bride 11 de la busette interne 12 de manière à appliquer celle-ci fermement contre le siège constitué des deux réglettes 15 et 16 parfaitement rectilignes et parallèles.

Ce dispositif d'amenée et d'échange est fixé de manière détachable sous le conteneur 19. Dans ce but, il est appliqué vers le haut sous le conteneur de manière à introduire la busette interne 12 dans une large ouverture de la paroi de fond du conteneur 19.

On fixe le dispositif d'amenée et d'échange sous le conteneur 19 à l'aide de boulons à oeillet 31 que l'on engage dans des pattes d'ancrage 22 fixées au conteneur 19 comme illustré dans la figure 5.

Le fond du conteneur 19 comporte ainsi la busette interne 12 mais pas encore de brique de siège. On façonne une brique de siège 32 en disposant de chaque côté de la busette interne 12 un bloc réfractaire constituant une moitié de la brique de siège 32. Au lieu de mettre en place des demi-blocs, on peut également préparer un coffrage et damer du béton réfractaire autour de la busette interne 12.

## Revendications

1. Dispositif d'amenée et d'échange (1) d'un tube de coulée (2) pour récipient de coulée de métal par le bas, ayant une paroi de fond garnie d'une brique de siège (32) et d'une busette interne (12) en matériau réfractaire, dispositif dans lequel un tube de coulée ou une plaque de fin de coulée, rapporté(e) à une bride supérieure (37), est monté(e) sur des guides (10) aptes à transmettre un effort de poussée vers le haut et à guider leur déplacement depuis une position de chargement vers une position de service ou d'obturation dans l'axe (I,I′) du trou de coulée (5) et de la position de service vers une position de dégagement, de manière à permettre l'échange du tube sans soulever le récipient, caractérisé en ce qu'il comprend un siège formé de deux réglettes (15, 16) fixes strictement rectilignes et parallèles, lequel siège est destiné à recevoir la face inférieure d'une plaque réfractaire fixe de référence et à recevoir de part et d'autre de celle-ci des portions de plaques de glissement (17, 18) destinées à servir de prolongements de la plaque de référence.

2. Dispositif selon la revendication 1, caractérisé en ce que la plaque de référence a une largeur et une longueur supérieures à celles de la bride supérieure (37) d'un tube de coulée (2).

3. Dispositif selon la revendication 1 ou 2, caractérisé en ce que la plaque de référence est une bride (11) de la busette interne (12).

4. Dispositif selon la revendication 3, caractérisé en ce que le dispositif d'amenée et d'échange comporte un cadre (7) rabattable par pivotement autour d'un axe parallèle à la direction de déplacement du tube de coulée (2), ledit cadre étant apte à transmettre une poussée vers le bas, au droit d'épaulements (24), sur la face supérieure de la bride (11) de la busette interne (12) afin d'appliquer celle-ci contre le siège constitué de deux réglettes (15, 16) parfaitement rectilignes et parallèles et permettre d'enlever et d'éloigner le dispositif loin du conteneur métallurgique (19) tout en y laissant la busette interne (12) avec sa bride (11) formant la plaque de référence.

5. Dispositif selon l'une quelconque des revendications 3 et 4, caractérisé en ce que la face inférieure parfaitement plane de la bride (11) de la busette interne (12) repose sur deux réglettes (15, 16) parfaitement rectilignes et parallèles sur lesquelles sont fixées, de part et d'autre du siège réservé à la plaque de référence, des portions de plaque de glissement (17, 18) destinées à servir de prolongements de la plaque de référence.

## Patentansprüche

1. Vorrichtung (1) zum Heranführen und Austauschen eines Gießrohres (2) für einen Behälter für Metallschmelzgut von unten, der eine Rückwand hat, die mit einem Pfannenboden-Lochstein (32) und einer internen Düse (12) aus einem hitzebeständigen Material versehen ist, eine Vorrichtung in der ein Gießrohr oder eine Schmelzgut-Endplatte, die an einen oberen Flansch (37) angesetzt sind, auf Führungen (10) montiert ist, die in der Lage sind eine Druckkraft nach oben zu übertragen und um ihre Verschiebung von einer Ladeposition nach einer Betriebs- oder Vorlageposition in der Achse (I, I′) des Schmelzgutloches (5) zu führen und von der Betriebsposition zu einer Freigabeposition, um so den Austausch des Rohres zu erlauben ohne den Behälter anzuheben,
dadurch gekennzeichnet,
daß sie einen Sitz aufweist, der aus zwei festen Leisten (15, 16) gebildet ist, die genau geradlinig und parallel sind, wobei der Sitz dazu bestimmt ist die untere Seite einer hitzebeständigen festen Referenzplatte aufzunehmen und auf beiden Seiten derselben Abschnitte von Gleitplatten (17, 18) aufzunehmen, die dazu bestimmt sind als Verlängerungen der Referenzplatte zu dienen.

2. Vorrichtung gemäß Anspruch 1, dadurch gekennzeichnet, daß die Referenzplatte eine Breite und eine Länge hat, die größer als die des oberen Flansches (37) eines Gießrohres (2) ist.

3. Vorrichtung gemäß Anspruch 1 oder 2, dadurch gekennzeichnet, daß die Referenzplatte ein Flansch (11) der internen Düse (12) ist.

4. Vorrichtung gemäß Anspruch 3, dadurch gekennzeichnet, daß die Vorrichtung zum Heranbringen und Austauschen einen Rahmen (7) aufweist, der durch Schwenken um eine Achse umklappbar ist, die parallel zur Richtung der Verschiebung des Gießrohres (2) ist, wobei der Rahmen dazu in der Lage ist einen Druck nach unten direkt auf die Absätze (24) auf der oberen Seite des Flansches (11) der internen Düse (12) zu übertragen, um diese gegen den Sitz zu drücken, der aus zwei Leisten (15, 16) gebildet ist, die perfekt geradlinig und parallel sind, und um zu erlauben, daß die Vorrichtung weit vom metallurgischen Container (19) weggezogen und entfernt wird, wobei die interne Düse (12) mit ihrem Flansch (11) dort gelassen wird, die die Referenzplatte bildet.

5. Vorrichtungen gemäß einem der Ansprüche 3 und 4, dadurch gekennzeichnet, daß die untere vollständig ebene Seite des Flansches (11) der internen Düse (12) auf zwei Leisten (15, 16) ruht, die vollständig geradlinig und parallel sind, auf denen auf beiden Seiten des Sitzes, der für die Referenzplatte reserviert ist, Abschnitte einer Gleitplatte (17, 18) befestigt sind, die dazu bestimmt sind als Verlängerungen der Referenzplatte zu dienen.

## Claims

1. Device (1) for supplying and exchanging from below a casting tube (2) for a reservoir of cast metal having a bottom wall lined with a seating block (32) and an internal nozzle (12) of refractory material, in which device a casting tube or an end casting plate, attached to an upper flange (37), is mounted on guides (10) which can transmit an upward thrust force and guide the displacement thereof from a loading position to an operating or sealing position in the axis (I, I′) of the casting aperture (5), and from the operating position to a disengaged position, so as to permit the tube to be exchanged without raising the reservoir, characterised in that it comprises a seat formed of two fixed, strictly rectilinear, parallel strips (15, 16), which seat is intended to receive the lower face of a fixed reference refractory plate and to receive, on either side thereof, portions of sliding plates (17, 18) intended to act as extensions of the reference plate.

2. Device according to Claim 1,
characterised in that the length and width of the reference plate are greater than those of the upper flange (37) of a casting tube (2).

3. Device according to Claim 1 or 2,
characterised in that the reference plate is a flange (11) of the internal nozzle (12).

4. Device according to Claim 3,
characterised in that the supply and exchange device comprises a frame (7) which can be folded down by pivoting about a shaft that is parallel to the direction of displacement of the casting tube (2), said frame being adapted to transmit a downward thrust, perpendicular to shoulders (24), onto the upper surface of the flange (11) of the internal nozzle (12) in order to urge the latter the seat consisting of the two perfectly rectilinear and parallel strips (15, 16) and permit the device to be removed and moved away from the metallurgical container (19) whilst leaving the internal nozzle (12) there together with its flange (11) forming the reference plate.

5. Device according to ether one of Claims 3 and 4, characterised in that the perfectly flat lower face of the flange (11) of the internal nozzle (12) rests on two perfectly rectilinear and parallel strips (15, 16) on which there are fixed, on either side of the seat reserved for the reference plate, portions of the sliding plate (17, 18) intended to act as extensions of the reference plate.
